# FASCICULE DE BREVET EUROPEEN

(11) **EP 0 875 476 B1**
(45) Date de publication et mention de la délivrance du brevet: **27.08.2003**
(21) Numéro de dépôt: 98400995.1
(22) Date de dépôt: 23.04.1998
(51) Int. Cl.: B65H 19/22, B65H 18/02

(54) **Bobineuse à deux mandrins pour l'enroulement d'une bande**
Wickler mit zwei Spindeln zum Aufwickeln einer Bahn
Winder with two mandrels for winding a web

(30) Priorité: 30.04.1997 FR 9705409
(43) Date de publication de la demande: 04.11.1998
(73) Titulaire: VAI CLECIM, 92000 Nanterre (FR)
(72) Inventeur: Perenon, Rémi, 42390 Villars (FR)
(74) Mandataire: Le Brusque, Maurice

(56) Documents cités:
- EP-A- 0 407 070
- EP-A- 0 857 679
- FR-A- 2 727 952
- US-A- 2 707 596
- US-A- 2 769 600
- US-A- 3 985 313
- US-A- 4 266 735

## Description

L'invention a pour objet une bobineuse à carrousel pour l'enroulement d'un produit en bande sur l'un ou l'autre d'au moins deux mandrins d'enroulement.

Les installations de production de bandes métalliques comprennent, généralement, plusieurs sections ayant des fonctions différentes, tel que laminage à chaud, décapage, laminage à froid, et finition.

Même si, dans certains cas, on peut regrouper certaines sections, il est généralement nécessaire d'enrouler la bande en bobine, à la sortie d'une section, pour la transporter sur la section suivante.

A cet effet, on utilise une bobineuse comprenant un mandrin constitué d'un arbre entraîné en rotation autour de son axe et sur lequel peut être fixé, de façon amovible, l'extrémité de la bande. Par rotation du mandrin autour de son axe, on enroule la bande sur le mandrin, en spires superposées, jusqu'à constitution d'une bobine.

Le plus souvent, le mandrin s'étend en porte-à-faux à partir d'un bâti portant les moyens d'entraînement en rotation du mandrin et est muni d'un système permettant de le rétreindre pour permettre le retrait de la bobine.

Généralement, la bande est maintenue sous traction pour réaliser un resserrement des spires. Lorsque la bobine atteint le diamètre souhaité, correspondant à une certaine longueur de bande, elle est retirée du mandrin.

Après enlèvement de la bobine, on fait arriver sur le mandrin l'extrémité de la bande suivante et l'opération peut recommencer.

Le retrait de la bobine complètement enroulée et le début d'enroulement de la bobine suivante impose un temps mort dont on cherche à réduire la durée. En effet, il est préférable de ne pas arrêter le défilement de la bande dans l'installation de traitement précédant la bobineuse et l'on est donc amené à associer celle-ci à un système d'accumulation dont la capacité dépend du temps mort nécessaire pour le changement de bobine.

Pour réduire ce temps mort, on a donc proposé d'utiliser une installation dite "bobineuse à carrousel", comprenant un châssis tournant, monté rotatif autour d'un axe central sur un bâti fixe, et sur lequel sont fixés au moins deux mandrins qui s'étendent en porte-à-faux sur un même côté du châssis à partir d'une extrémité encastrée. Chaque mandrin peut être entraîné en rotation autour de son axe qui est parallèle à l'axe central.

Dans une bobineuse de ce type, décrite, par exemple, dans le document US-A-3985313, il est possible, en orientant le châssis tournant, de placer chacun des mandrins dans au moins deux positions successives. Dans une première position de démarrage de l'enroulement, l'extrémité de la bande est fixée sur le mandrin et l'on commande la rotation de celui-ci pour enrouler la bande sur un certain nombre de spires. Ensuite, par rotation du châssis tournant, on amène le premier mandrin en cours d'enroulement dans une seconde position permettant l'enroulement complet de la bande. En même temps, par la rotation du châssis tournant, le second mandrin vient se placer en attente dans la première position de démarrage.

De la sorte, lorsque la longueur souhaitée de bande a été enroulée sur le premier mandrin, elle est coupée suivant une ligne de cisaillement perpendiculaire à la direction de défilement et les extrémités de la bande placées en amont de cette ligne de cisaillement qui constitue la tête de la bande suivante, peut être immédiatement fixée sur le second mandrin en position d'attente de façon à commencer l'enroulement de la bande suivante pendant le temps nécessaire au déchargement de la bobine complètement enroulée.

Le premier mandrin est alors libéré et peut revenir, par rotation du châssis, dans la première position de démarrage. En même temps, le second mandrin, sur lequel ont été enroulées les premières spires, est placé dans la position d'enroulement complet.

Une telle bobineuse dite "à carrousel" permet donc de réduire considérablement les temps morts.

Bien entendu, d'autres dispositions sont possibles et, par exemple, la bobineuse pourrait comprendre trois mandrins placés successivement, par rotation du châssis, dans une première position de démarrage, une seconde position d'enroulement complet et une troisième position de déchargement.

Comme on l'a indiqué, chaque mandrin s'étend, normalement, en porte-à-faux, à partir du châssis tournant de façon à permettre le retrait de la bobine enroulée par coulissement axial vers le côté opposé au châssis. Cependant, la bobine étant très lourde, il est préférable, au cours de l'enroulement que l'extrémité du mandrin opposée au châssis repose sur un contre-palier amovible, par exemple US-A-2707596.

Dans les bobineuses à un seul mandrin, le contre-palier est simplement placé sur un support effaçable formant une chaise reposant sur le sol ou sur une partie du bâti fixe.

A la fin de l'enroulement, la chaise de support est écartée du mandrin pour permettre le retrait de la bobine.

Dans les bobineuses à carrousel, on peut également utiliser un contre-palier amovible monté sur une chaise de support qui est disposée dans la position d'enroulement complet, de façon à supporter le mandrin jusqu'à la fin de l'enroulement, c'est à dire lorsque la bobine est la plus lourde. En revanche, le mandrin se trouvant dans la position de démarrage est généralement laissé libre et son extrémité encastrée dans le châssis tournant est soumise à des efforts importants dûs au poids de la bobine qui augmente progressivement et, en outre, à l'effort de traction qui doit être modulé en fonction du diamètre et est particulièrement important au début de l'enroulement.

Bien entendu, il serait possible d'associer une seconde chaise de support au mandrin en position de démarrage mais un tel dispositif serait assez encombrant et, de toutes façons, ne constituerait un appui pour le mandrin que pour l'enroulement des premières spires, le mandrin restant en porte-à-faux au cours de sa rotation de la position de démarrage à la position d'enroulement complet.

L'invention à pour objet de remédier à ces inconvénients grâce à une nouvelle disposition permettant d'assurer le support du mandrin dans toutes les positions et, même au cours de la rotation du châssis tournant.

On connaît, par le document US-A-4266735, un dispositif d'enroulement de rouleaux de papier comportant plusieurs tiges d'enroulement montées sur un support en étoile qui peut tourner par étapes de façon à faire passer chaque tige dans plusieurs positions, respectivement d'enfilement d'un manchon de support, d'encollage, de fixation de l'extrémité d'une bande, d'enroulement et d'évacuation du rouleau. Pour éviter les vibrations, l'extrémité libre de chaque tige peut être supportée par un bras articulé monté sur un second support en étoile et dont l'ouverture est commandée par un système d'indexage pour permettre l'évacuation de la bobine et l'enfilement du manchon.

Un tel dispositif, prévu pour la fabrication en série de rouleaux de papier-toilette, ne serait pas utilisable pour l'enroulement en bobine d'une bande métallique qui doit être maintenue, pendant tout l'enroulement, sous une traction pouvant dépasser une tonne.

L'invention permet, en revanche, de résoudre ce problème et concerne donc, d'une façon générale, une installation d'enroulement en bobines d'une bande métallique, comprenant un châssis tournant monté rotatif autour d'un axe central sur un bâti fixe, deux mandrins expansibles montés rotatifs sur le châssis tournant de part et d'autre de l'axe central, chacun autour d'un axe excentré parallèle à l'axe central et s'étendant chacun en porte-à-faux sur un même côté du châssis tournant, à partir d'une première extrémité d'encastrement sur le châssis jusqu'à une seconde extrémité opposée, des moyens de commande sélective de la rotation de chacun des mandrins autour de son axe pour l'enroulement de la bande métallique et des moyens de commande de la rotation du châssis tournant autour de son axe central, pour la mise en place sélective d'un premier mandrin dans une première position de fixation de l'extrémité d'une bande métallique et de démarrage de l'enroulement avec mise en tension de la bande, puis le passage dudit premier mandrin de la première position à une deuxième position diamétralement opposée, de déchargement de la bobine enroulée, avec retour simultané du second mandrin déchargé de ladite position de déchargement à la première position de démarrage.

Conformément à l'invention, le premier mandrin étant entraîné en rotation autour de son axe pour l'enroulement de la bande pendant la rotation du châssis tournant de la première position de démarrage jusqu'à la deuxième position de déchargement, avec maintien sur la bande d'un effort de traction, l'installation comprend un moyen de support permanent de l'extrémité libre du mandrin en cours d'enroulement, susceptible de tourner avec le châssis sur un angle de rotation de 180° entre la premiere position de démarrage et la deuxième position d'enroulement complet de la bobine et de déchargement en encaissant le poids croissant de la bobine et l'effort de traction appliqué par la bande, ledit moyen de support permanent comprenant au moins une tige d'appui s'étendant suivant une direction parallèle à l'axe central, au moins sur une longueur supérieure à la largeur d'une bobine, entre une extrémité encastrée dans le châssis tournant et une extrémité opposée, au moins un bras de support ayant une première extrémité articulée autour d'un axe sur l'extrémité opposée de la tige d'appui et une seconde extrémité portant un organe d'appui amovible, des moyens de commande de la rotation dudit au moins un bras de support autour de son axe entre deux positions, respectivement, une première position d'engagement de l'organe d'appui amovible sur la seconde extrémité libre de l'un des mandrins, et une seconde position de dégagement dans laquelle le bras de support est suffisamment écarté du mandrin pour permettre le déchargement d'une bobine enroulée ayant un diamètre maximal du même ordre que la distance entre l'axe du mandrin et l'axe central du châssis, des moyens de solidarisation en rotation du bras de support et de la tige d'appui avec le châssis tournant entre la première position de démarrage pour laquelle l'organe d'appui amovible s'engage sur l'extrémité libre du mandrin en début d'enroulement et la deuxième position de déchargement pour laquelle l'organe d'appui amovible est dégagé et le bras de support est écarté.

L'axe d'articulation du bras de support peut être perpendiculaire à l'axe central, le bras de support venant alors se placer dans un plan sensiblement parallèle à cet axe, dans la position de déchargement.

Mais l'axe d'articulation peut aussi être parallèle à l'axe central, le bras de support étant alors décalé angulairement par rapport aux mandrins de façon que l'organe d'appui soit suffisamment éloigné desdits mandrins pour ne pas gêner le déchargement d'une bobine complètement enroulée.

Dans un premier mode de réalisation, le bras de support est articulé sur une tige unique formant un arbre d'appui centré sur l'axe central de rotation du châssis tournant. Dans ce cas, l'arbre d'appui central peut avantageusement être monté rotatif autour de l'axe sur ledit châssis tournant avec possibilité de glissement angulaire, la bobineuse comprenant des moyens d'application sur l'arbre d'appui, d'un couple de rotation autour de l'axe central réglé de façon à compenser le poids de la bobine en cours d'enroulement et le couple résultant de la traction exercée sur la bande, de telle sorte que la résultante de l'ensemble des efforts appliqués sur le bras de support par le mandrin en cours d'enroulement s'exerce suivant une direction passant sensiblement par l'axe central du châssis tournant.

Dans un autre mode de réalisation, le bras de support de l'organe d'appui comprend deux branches articulées respectivement sur deux tiges d'appui décalées symétriquement de part et d'autre du plan passant par les axes des mandrins, à une distance suffisante de celui-ci pour permettre l'enroulement d'une bobine sur chaque mandrin jusqu'à un rayon maximal correspondant à la distance entre l'axe central et l'axe du mandrin.

Dans ce cas, chaque tige d'appui forme une poutre s'étendant en porte-à-faux à partir du châssis tournant et ayant une section droite d'inertie suffisante pour résister aux efforts appliqués sur le mandrin par la bande sous traction.

De préférence, l'organe d'appui amovible comprend un contre-palier susceptible de s'engager, par déplacement axial relatif, sur un tourillon ménagé à l'extrémité du mandrin opposée au châssis tournant.

Généralement, chaque mandrin est du type comprenant des segments déplaçables radialement sous l'action d'une tige de commande coulissant axialement dans un alésage de l'arbre du mandrin.

Dans ce cas, le tourillon de support du mandrin est avantageusement ménagé à l'extrémité de la tige de commande et peut s'engager de façon amovible, par déplacement axial de ladite tige, dans un logement correspondant au bras de support après la mise en place de ce dernier dans l'axe du mandrin.

Dans un autre mode de réalisation avantageux, l'organe d'appui amovible est constitué d'au moins deux mâchoires placées chacune à l'extrémité d'un bras monté pivotant sur une tige d'appui autour d'un axe parallèle à l'axe central, entre une position ouverte pour laquelle les deux mâchoires sont suffisamment écartées du mandrin pour permettre l'enlèvement de la bobine, et une position fermée pour laquelle les mâchoires sont resserrées sur l'extrémité du mandrin à la manière d'une pince.

De préférence, la bobineuse à deux mandrins est équipée de deux organes d'appui constitués chacun d'une paire de mâchoires et montés sur deux bras pivotants portant chacun deux mâchoires appartenant respectivement à chacun des deux organes d'appui de façon que l'un ou l'autre des deux mandrins soit supporté alternativement par pivotement des deux bras dans un sens ou dans l'autre, les deux mâchoires d'une paire étant en position fermée sur l'un des mandrins quand les deux mâchoires de l'autre paire sont écartées, en position ouverte, de part et d'autre de l'autre mandrin, de façon à permettre le déchargement de la bobine enroulée.

L'invention couvre également diverses dispositions avantageuses, qui font l'objet des sous-revendications et sera mieux comprise par la description suivantes de certains modes de réalisation donnés à titre d'exemple et représentés sur les dessins annexés.

La Figure 1 est une vue schématique de dessus d'une bobineuse à carrousel équipée d'un dispositif selon l'invention.

La Figure 2 est une vue schématique de face de la bobineuse de la Figure 1.

La Figure 3 représente, en vue de dessus, une autre disposition des bras de support.

La Figure 4 est une vue de face d'un mode de montage des bras de support.

La Figure 5 montre schématiquement, les forces appliquées sur les mandrin dans trois positions successives du châssis tournant.

La Figure 6 montre schématiquement, en vue de face, un autre mode de réalisation de l'invention.

La Figure 7 est une vue en élévation d'un autre mode de réalisation.

La Figure 8 est une vue de face du mode de réalisation de la figure 7.

La Figure 9 est une vue de détail, en coupe axiale, d'un système d'engagement de l'organe d'appui amovible sur l'extrémité du mandrin.

La Figure 10 et la Figure 11 montrent, en vue de face, deux autres modes de réalisation de l'invention.

La Figure 12 montre les étapes de fonctionnement du mode de réalisation de la Figure 11.

Sur les Figures 1 et 2, on a représenté schématiquement, en vue de dessus et en vue de face, une bobineuse à carrousel, comprenant, de façon classique, un châssis tournant 1 monté rotatif autour d'un axe central 10, le châssis étant constitué, par exemple, d'un tambour cylindrique roulant sur des galets écartés 11 montés rotatifs sur un massif de fondation 12 ou un bâti fixe, chacun autour d'un axe parallèle à l'axe central. Un moyen de commande de rotation tel qu'un pignon 13 entraîné en rotation et engrènant avec une couronne dentée non représentée, ménagée sur la périphérie du tambour 1 permet de faire tourner celui-ci autour de son axe 10.

Sur le châssis 1 sont montés deux mandrins d'enroulement 21, 22 s'étendant en porte-à-faux à partir du châssis 1 et sur un même côté de celui-ci. Chaque mandrin 21, 22 est monté sur un arbre 2a, 2b et peut être entraîné en rotation autour d'un axe 20, 20' parallèle à l'axe 10 du châssis tournant 1 au moyen, par exemple, d'un moteur autonome 23, 23' monté dans le châssis 1. Le moteur de rotation 23 peut être hydraulique ou électrique.

Chaque mandrin est constitué, de façon classique, d'un arbre 2 associé, comme indiqué sur la figure 9, à un ensemble de segments adjacents 26 montés coulissants radialement sur l'arbre 2 et actionnés par une tige 25 passant dans un alésage axial de l'arbre 2 et portant une crémaillère qui commande l'expansion du mandrin par écartement des segments pour l'accrochage et l'enroulement de la bande, puis le resserrement des segments pour permettre le retrait de la bobine, à la fin de l'enroulement.

Toutes ces dispositions sont bien connues et ne nécessitent pas une explication détaillée.

D'une façon générale, le châssis tournant permet de placer chacun des deux mandrins successivement dans une première position A de démarrage de l'enroulement puis dans une seconde position B d'enroulement complet et d'extraction de la bobine. les deux positions A et B sont diamétralement opposées, de façon que, l'un des mandrins 21 soit dans la position A de démarrage lorsque l'autre mandrin 22 est dans la position B d'extraction de la bobine.

Comme on l'a indiqué plus haut, dès la fin de l'enroulement d'une bobine 3 sur le mandrin 22 après cisaillement de la bande, il est possible, dans la position A, de fixer sur le mandrin 21 l'extrémité 31 de la bande placée en amont de la ligne de cisaillement et constituant la tête de la bande suivante et de commander la rotation du mandrin 21 au moyen du moteur 23 correspondant pour démarrer l'enroulement de la bobine suivante 30 pendant le temps nécessaire à l'extraction de la bobine 3 enroulée sur le mandrin 22 en position B.

Pour le démarrage de l'enroulement, on utilise avantageusement un enrouleur E de type connu représenté schématiquement sur la Figure 12 et qui est placé, après le début de l'enroulement, dans une position écartée ne gênant pas la rotation du châssis tournant.

Pour permettre l'extraction de la bobine, l'arbre 2 de chaque mandrin est encastré dans le châssis 1 à son extrémité tournée vers celui-ci et s'étend ainsi en porte-à-faux en supportant le poids de la bobine 3.

Cependant, pendant l'enroulement, l'extrémité 24 de l'arbre 2 du mandrin opposée au châssis 1 peut, selon l'invention, s'appuyer de façon amovible sur le massif de fondation 12 ou sur un bâti fixe, par l'intermédiaire d'un organe d'appui rotatif 4.

Dans un premier mode de réalisation de l'invention, représenté sur la Figure 1, l'organe d'appui 4 comprend un contre-palier 40 monté à l'extrémité d'un bras de support 41 qui, à son autre extrémité, est monté sur l'extrémité d'un arbre central 5 centré sur l'axe central 10 et dont l'extrémité opposée 51 est encastrée dans le châssis tournant 1.

De plus, le bras de support 41 est articulé sur l'extrémité libre 52 de l'arbre central 5 autour d'un axe 42 perpendiculaire à l'axe central 10 de façon à permettre une rotation de 180° du bras de support 41 avec le contre-palier 4a Ce dernier est, d'autre part, agencé de façon que ses deux faces latérales 43, 43' puissent s'engager de manière amovible sur un tourillon ménagé à l'extrémité 24 de l'arbre 2 du mandrin.

De la sorte, à la fin de l'enroulement de la bobine 3 et après le cisaillage de la bande, il est possible de commander immédiatement une rotation de 180° du bras de support 41 autour de son axe 42 pour dégager le contre-palier 40 du mandrin 22 portant la bobine enroulée 3 et l'engager, par sa face opposée 43', sur le tourillon placé à l'extrémité 24' du mandrin 21 se trouvant dans la position d'attente A.

La rotation du bras 41 peut être commandée par des moyens quelconques, faciles à concevoir et portés par l'arbre central 5, par exemple, une crémaillère 53 actionnée par un vérin 54 et engrènant sur un pignon centré sur l'axe 42 et solidaire en rotation du bras 41.

De même, le contre-palier 40 peut être équipé, sur ses deux faces latérales 43, 43', de deux roulements accolés s'engageant, dans un sens ou dans l'autre, sur l'un ou l'autre des tourillons avec un jeu permettant la rotation du bras 41.

Cette opération peut être réalisée pendant le temps nécessaire à l'engagement de la tête 31 de la bande de la nouvelle bobine sur le mandrin 21. De cette façon, dès le début de l'enroulement, le mandrin 21 est supporté, à son extrémité 24', par l'organe d'appui 4.

L'effort de traction appliqué sur la bande pour permettre l'enroulement de celle-ci n'entraîne donc pas de flexion du mandrin 21 qui est maintenu à ses deux extrémités respectivement par le châssis tournant 1 et par l'organe d'appui 4 et la réaction correspondante est transmise au massif de fondation par le bras 41, l'arbre central 5 et le châssis 1.

L'arbre central 5 qui est encastré, par son extrémité 51, sur le châssis 1 peut avoir la rigidité nécessaire pour encaisser cette réaction. Cependant, il est préférable que l'extrémité opposée 52 de l'arbre central 5 prenne appui directement sur le massif de fondation, par exemple au moyen d'un contre-palier 55 qui peut s'engager de façon amovible sur l'extrémité 52 de l'arbre 5, le contre-palier 55 étant porté, à cet effet, par un bras de support 56, par exemple de la façon représentée sur la Figure 2.

Pour ne pas gêner la rotation du bras de support 41, le bras 56 portant le contre-palier 55 et prenant appui sur le massif de fondation 12, est monté rotatif autour d'un axe 57 écarté de l'axe central 10 et de l'axe 20 du mandrin 21.

De la sorte, après enroulement complet de la bobine 3 sur le mandrin 22, on peut tout d'abord écarter le bras 56 et le contre-palier 55 par rotation autour de l'axe 57, puis commander la rotation du bras de support 41 de façon que l'organe d'appui 4 vienne s'engager sur l'extrémité 24' du mandrin 21 en position d'attente A. Le contre-palier 55 peut alors être ramené sur l'extrémité 52 de l'arbre central 5 par rotation du bras 56.

Comme on l'a indiqué, le bras de support 41 est monté pivotant autour de l'axe 42, sur l'extrémité 52 de l'arbre central 5 et ce dernier peut être solidarisé en rotation avec le châssis tournant 1 de façon à tourner avec celui-ci lorsque l'on fait passer l'arbre 21 de la position de démarrage A à la position d'enroulement complet B.

On voit que, pendant toute cette rotation, l'organe d'appui 4 reste engagé sur le tourillon du mandrin 21 et permet donc à celui-ci de supporter l'effort de traction appliqué par la bande sans risque de flexion du mandrin 21, la réaction étant reprise par l'arbre central 5.

Cependant, dans une disposition plus perfectionnée représentée schématiquement sur les Figures 1 et 2, l'arbre central 5 est monté rotatif autour de l'axe 10 sur le châssis tournant 1, de façon à permettre un glissement angulaire et est associé à un moteur couple 61, calé sur un prolongement 6 de l'arbre 5 et permettant d'appliquer sur celui-ci un couple de rotation.

Comme on l'a indiqué schématiquement sur la Figure 2, pour assurer un enroulement correct de la bande 32 sur le mandrin 21, en formant une bobine 30, la bande 32 est soumise à effort de traction T dont la distance à l'axe de rotation 20 augmente progressivement, ainsi que le poids P de la bobine 30 qui s'ajoute au poids propre du bras 41.

La résultante des efforts ainsi appliqués sur l'extrémité du bras 41 exerce donc, sur celui-ci, un couple de rotation variable.

Selon l'invention, le moteur couple 61 exerce sur l'arbre central 5, un couple de compensation de sens inverse, qui est réglé en permanence en fonction de la longueur de bande enroulée et de l'orientation du brin tendu 32 de façon que la réaction appliquée sur le bras de support 41 qui est la résultante de l'effort de traction T appliqué sur la bande et du poids de la bobine 30, passe sensiblement par l'axe central 10.

Sur la Figure 5 on a représenté, à titre d'exemple, trois étapes de fonctionnement.

La Figure 5a montre la position de démarrage pour laquelle la charge P appliquée sur l'axe du mandrin est relativement faible, par exemple une tonne. La traction appliquée peut être de l'ordre de 2,5 T. La résultante R, dirigée vers le haut, est compensée par une force opposée R' ayant une composante R'x reprise par le bras de support et une composante R'y reprise par l'application du couple. On voit que, dans cette position, le bras de support OA est soumis à une traction et le couple est appliqué dans le sens trigonométrique.

Après le démarrage de l'enroulement, on commande la rotation du châssis tournant. Dans la position intermédiaire représentée sur la figure 5b, la charge appliquée P peut être de l'ordre de 20 T et la traction T d'environ 7 T, l'échelle de représentation des efforts étant modifiée.

La résultante R est dirigée vers le bas et la charge P est reprise essentiellement par le bras de support OA qui est comprimé. Le couple est alors dirigé dans le sens négatif, opposé à l'effort de traction.

La Figure 5c correspond à la position de déchargement après enroulement complet. La charge P peut être de 30 T, la traction étant de 15 T. Le couple est de nouveau appliqué dans le sens positif et compense essentiellement la charge P.

Grâce à l'application d'un couple variable sur le bras de support 41, le moment de flexion appliqué par la bande est réduit au minimum, le bras de support n'étant soumis, en pratique, qu'à des efforts de traction ou de compression.

Il peut être nécessaire, cependant, de solidariser en rotation l'arbre central 5 avec le châssis tournant 1. C'est le cas, par exemple, lorsque la traction entre la dernière cage de laminoir et la bobineuse n'est pas appliquée ou peut être perturbée, en particulier après la coupe d'une fin de bobine et lors de l'amorçage de la bobine suivante.

C'est pourquoi, il est avantageux de monter sur le châssis 1 un frein 60 susceptible de bloquer la rotation de l'arbre 5. De la sorte, la bobineuse peut fonctionner, soit avec application d'un couple de compensation modulé, soit avec solidarisation de l'arbre central.

Dans le mode de réalisation des Figures 3 et 4, les deux mandrins 21, 22 sont associés, respectivement, à deux organes d'appui 4a, 4b montés chacun à l'extrémité d'un bras de support 41a, 41b articulé sur l'extrémité de l'arbre central 5 autour d'un axe (40a,40b) perpendiculaire à l'axe central 10. Par exemple, comme le montrent les Figures 3 et 4, les deux bras de support 41a, 41b peuvent être articulés sur une pièce 44 formant un noyau qui est claveté sur l'extrémité 52 de l'arbre central 5 de façon à tourner avec celui-ci. Chaque bras 41a, 41b peut être associé à un vérin hydraulique rotatif 45a, 45b qui commande la rotation du bras autour de son axe.

Dans ce cas, le contre-palier 40 placé à l'extrémité du bras 41a, 41b est aménagé de façon à pouvoir s'engager dans un seul sens sur l'extrémité 24 du mandrin, par rotation autour de son axe.

De préférence, comme l'indique la figure 3, le contre-palier 55 de support de l'arbre central 5 est monté à l'extrémité d'une tige 5' placée dans le prolongement de l'arbre 5 de façon à permettre la rotation de l'un ou l'autre des deux bras 41a, 41b pour le dégagement de l'organe d'appui 4a, 4b correspondant. Dans ce cas, le contre-palier 55 ne gêne pas le déchargement de la bobine et peut être monté sur un support fixe prenant appui sur le massif de fondation 12.

L'arbre central 5 doit avoir une section minimale assurant une rigidité suffisante pour supporter la réaction des mandrins. Il en résulte que le diamètre maximal de la bobine que l'on peut enrouler sur chaque mandrin est limité à la distance entre l'axe 20 du mandrin et la périphérie de l'arbre 5.

Pour augmenter ce diamètre maximal, on peut utiliser la disposition représentée schématiquement sur la Figure 6 et dans laquelle la réaction est encaissée par deux tiges 7, 7' qui s'étendent en porte-à-faux à partir du châssis tournant 1 et sont écartées symétriquement de part et d'autre du plan P' passant par les axes des deux mandrins.

Dans ce cas, chaque bras de support 41 portant un organe d'appui 4 est constitué de deux branches 45, 45' articulées respectivement sur les deux tiges d'appui 7, 7' autour d'axes 46, 46' qui sont alignés et perpendiculaires au plan P' passant par les axes des deux mandrins.

Les deux tiges 7, 7' forment chacune une poutre encastrée dans le châssis 1 et s'étendant en porte-à-faux. Elles doivent donc présenter, en section droite, une inertie suffisante pour résister aux efforts appliqués sur le mandrin par la bande 32 sous traction.

Pour permettre l'enroulement de chaque bobine jusqu'à un diamètre maximal, chaque tige 7, 7' doit s'inscrire dans l'espace limité par les deux cercles centrés sur les axes 20, 20' des mandrins et ayant un rayon égal à la distance entre l'axe 20 du mandrin et l'axe central 10. De préférence, chaque tige 7, 7' présente une section sensiblement triangulaire et est limitée par des faces incurvées en forme de secteurs circulaires centrés sur les axes 20 et 20'.

Par ailleurs, dans les modes de réalisation décrits jusqu'à présent, chaque bras de support 41 est articulé autour d'un axe perpendiculaire à l'axe central 10 et vient se placer dans une position parallèle à cet axe pour permettre le déchargement de la bobine enroulée.

Cependant, le dégagement de l'organe d'appui 4 peut aussi s'effectuer par pivotement autour d'un axe parallèle à l'axe central 10, l'organe d'appui 4 restant alors dans un plan perpendiculaire à cet axe.

Par exemple, dans la disposition représentée sur la figure 7, la bobineuse est équipée de deux organes d'appui 4a, 4b portés respectivement par les extrémités de deux bras 41a, 41b qui sont montés pivotants sur l'extrémité d'un arbre central 5, autour de l'axe 10 de celui-ci.

Comme le montre schématiquement la figure 8, qui est une vue de face de la bobineuse, chaque bras 41a, 41b peut être associé à un secteur denté 61' sur lequel engrène un pignon fixe 62 entraîné en rotation par un mécanisme non représenté qui peut avantageusement être monté dans un organe de support fixe 56' portant un palier de centrage de l'extrémité de l'arbre 5 opposée au châssis tournant 1, l'organe de support fixe 56' pouvant être simplement fixé sur le bâti ou le massif de fondation 12.

Ainsi, comme le montre la figure 8, chaque organe d'appui 4 peut être placé, par simple rotation du bras de support autour de l'axe 10, soit dans l'alignement de l'axe d'un mandrin, soit dans une position écartée C' pour laquelle le bras de support 41 est, par exemple, perpendiculaire au plan passant par les axes des mandrins 21, 22.

Pour permettre l'engagement et le dégagement de l'organe d'appui 4, ce dernier comprend avantageusement un contre-palier 40 porté par une pièce 47 montée coulissante axialement sur l'extrémité du bras de support 41 qui porte un organe 48 de commande du coulissement, par exemple un vérin ou un système à vis-écrou.

Toutefois, comme on l'a indiqué précédemment, un mandrin d'enroulement est généralement constitué d'un ensemble de segments montés coulissants radialement sur un arbre de rotation et dont on peut commander l'expansion ou le rétreint au moyen d'une tige de commande coulissable axialement.

C'est pourquoi, dans une autre disposition avantageuse représentée sur la figure 9, l'organe d'appui 4 comprend un contre-palier 40 qui est peut être monté sur l'extrémité 27 de la tige d'expansion 25 et vient s'engager dans un logement correspondant 47' ménagé à l'extrémité du bras de support 41, lorsque l'on fait coulisser axialement la tige de commande 25 pour déterminer l'expansion du mandrin. Inversement, à la fin de l'enroulement d'une bobine, la tige de commande est reculée pour déterminer le rétreint du mandrin et, en même temps, le contre-palier 40 est dégagé du logement 47', ce qui permet le pivotement du bras 41 dans la position écartée C'.

Bien entendu, l'invention ne se limite pas aux détails des modes de réalisation qui viennent d'être décrits, d'autres dispositions et des moyens équivalents pouvant être employés, sans s'écarter du cadre de protection défini par les revendications, pour assurer, selon l'invention, un support permanent des mandrins.

En particulier, le contre-palier qui constitue l'organe d'appui amovible, peut être formé de deux demi-coussinets ménagés sur deux mâchoires mobiles susceptibles de se resserrer, à la manière d'une pince sur l'extrémité 24 de l'arbre du mandrin, ou bien de s'écarter de celui-ci pour permettre le déchargement de la bobine enroulée.

A cet effet, les deux mâchoires de chaque organe d'appui sont portées par deux bras pivotants et, dans le cas où l'on utilise deux organes d'appui, chacun des deux bras peut avantageusement porter deux mâchoires appartenant, respectivement, à chacun des deux organes d'appui.

Dans le mode de réalisation représenté sur la figure 10, par exemple, l'organe d'appui 8 est constitué de deux mâchoires 8a, 8b placées chacune à une extrémité d'un bras 81a, 81b qui porte, à son autre extrémité, une mâchoire 8'a, 8'b de l'autre organe d'appui 8'. Les deux bras 81a, 81b, sont articulés, dans leur partie centrale, sur un arbre central 5, autour d'un pivot commun 82 centré sur l'axe 10 du châssis tournant 1, les centres des mâchoires étant placés à la même distance de l'axe central 10 que les axes des deux mandrins 21, 22.

De plus, les mâchoires portées par chaque bras 81 sont décalées latéralement par rapport au pivot 82 de telle sorte que les plans P1, P2 passant par l'axe central 10 et les centres des mâchoires 8a, 8'a forment un angle obtus.

Chacun des deux bras 81a, 81b, est muni d'un secteur denté 61' sur lequel engrène un pignon 62 actionné par un mécanisme monté sur le châssis tournant 1 et pouvant faire tourner le bras 81 dans un sens ou dans l'autre.

Ainsi, par rotation des deux bras 81a, 81b, les deux mâchoires 8a, 8b, viennent se resserrer, à la manière d'une pince, sur l'extrémité 24 de l'arbre de l'un des mandrins 21 tandis que les deux autres mâchoires 8'a, 8'b s'écartent de l'autre mandrin 22 d'une distance suffisante pour permettre l'enlèvement de la bobine enroulée.

Comme dans le cas de la figure 7, les bras 81 de support des mâchoires restent dans un plan perpendiculaire à l'axe central 10. L'arbre central 5 peut donc, soit s'étendre en porte-à-faux à partir du châssis tournant 1, soit reposer sur un support fixe par son extrémité opposée au châssis 1.

Dans le mode de réalisation de la figure 11, les bras 83a, 83b, de support des organes d'appui 8, 8' sont articulés, respectivement, sur des pivots 82a, 82b à axes parallèles à l'axe central 10 et ménagés sur les extrémités de deux tiges 7a, 7b, formant chacune une poutre d'appui, d'une façon analogue au mode de réalisation de la figure 6.

Chaque organe d'appui 8, 8' est encore constitué de deux demi-coussinets ménagés sur deux mâchoires 8c, 8d portées, respectivement, par les deux bras 83a, 83b. Dans ce cas, cependant, chacun des deux bras 83a, 83b s'étend entre les deux mandrins 21, 22 et présente une forme en secteur angulaire monté pivotant, à son sommet, sur une tige 7a, 7b et portant deux mâchoires écartées, respectivement 8c, 8'c et 8d 8'd, dont les centres sont placés sur un cercle centré sur l'axe du pivot correspondant 82a, 82b et passant par les axes des deux mandrins 21, 22.

De la sorte, par rotation en sens contraire des deux bras 83a, 83b, une première paire de mâchoires 8c, 8d vient se resserrer sur l'extrémité 24 d'un premier mandrin 21, alors que les deux autres mâchoires 8'c, 8'd sont suffisamment écartées du second mandrin 22 pour permettre le déchargement de la bobine.

Par des rotations en sens inverse, la seconde paire de mâchoires 8'c, 8'd vient se resserrer sur le second mandrin 22 alors que les deux autres mâchoires 8c, 8d s'écartent de part et d'autre du premier mandrin 21.

Chacun des deux bras 83a, 83b est muni d'un secteur denté 63a, 63b centré sur l'axe de la tige d'appui correspondante 7a, 7b et sur lequel engrène un pignon 64a, 64b centré sur l'axe de l'autre tige d'appui 7b, 7a.

Sur la figure 12, on a représenté, trois étapes de fonctionnement d'une bobineuse de ce type.

Sur la figure 12a, le mandrin 21 est dans la position de démarrage A. Les deux mâchoires 8c, 8d sont resserrées sur l'extrémité de l'arbre du premier mandrin 21 alors que les deux autres mâchoires 8'c, 8'd sont écartées du second mandrin 22 qui se trouve dans la position B de déchargement, de façon à permettre l'enlèvement de la bobine 3 complètement enroulée. Un enrouleur E de type connu est appliqué sur le mandrin 21 pour faciliter l'accrochage de la bande 32 et le démarrage de l'enroulement.

La figure 12b montre une position intermédiaire du châssis tournant. Le premier mandrin 21 sur lequel s'effectue l'enroulement de la bande 32 est supporté par les deux bras 83a, 83b, l'autre mandrin 22 étant déchargé.

La figure 12c montre la fin de l'enroulement, le premier mandrin 21 se trouvant dans la position de déchargement B. Il peut être avantageux de commander séparément les rotation des deux bras 83a, 83b. Par exemple, sur la figure 12c, le bras de support 83b a déjà été écarté pour venir placer la mâchoire 8'c sur le second mandrin 22 qui se trouve en position de démarrage A, alors que le mandrin 21 peut être encore supporté par le bras 83a jusqu'à la prise en charge de la bobine.

On fait ensuite pivoter le bras 83a pour que le mandrin 22 soit maintenu par les deux mâchoires resserrées 8'c, 8'd.

Le dispositif représenté sur la figure 10 fonctionne d'une façon analogue.

Les signes de référence insérés après les caractéristiques techniques mentionnées dans les revendications, ont pour seul but de faciliter la compréhension de ces dernières et n'en limitent aucunement la portée.

## Revendications

1. Installation d'enroulement en bobine d'une bande métallique, comprenant un châssis tournant (1) monté rotatif autour d'un axe central (10) sur un bâti fixe (12), deux mandrins expansibles(21, 22) montés rotatifs sur le châssis tournant (1) de part et d'autre de l'axe central (10), chacun autour d'un axe excentré (20,20') parallèle à l'axe central et s'étendant chacun en porte-à-faux sur un même côté du châssis tournant (1), à partir d'une première extrémité d'encastrement sur le châssis (1) jusqu'à une seconde extrémité opposée (24), des moyens (23, 23') de commande sélective de la rotation de chacun des mandrins (21, 22) autour de son axe pour l'enroulement de la bande métallique, des moyens (13) de commande de la rotation du châssis tournant (1) autour de son axe central (10), pour la mise en place sélective d'un premier mandrin (21) dans une première position (A) de fixation de l'extrémité (31) d'une bande-métallique (32) et de démarrage de l'enroulement avec mise en tension de la bande, puis le passage dudit premier mandrin (21) de la première position (A) dans une deuxième position (B) diamétralement opposée, de déchargement de la bobine enroulée (3), avec retour simultané du second mandrin déchargé (22) de ladite deuxième position (B) de déchargement à la première position (A) de démarrage,
**caractérisée par le fait que**, le premier mandrin (21) étant entraîné en rotation autour de son axe (20) pour l'enroulement de la bande pendant la rotation du châssis tournant de la première position (A) de démarrage jusqu'à la deuxième position (B) de déchargement, avec maintien sur la bande d'un effort de traction (7) l'installation comprend un moyen (5,7,41) de support permanent de l'extrémité libre (24) du mandrin (21) en cours d'enroulement, susceptible de tourner avec le châssis (1) sur un angle de rotation de 180° entre la première position (A) de démarrage et la deuxième position (B) d'enroulement complet de la bobine (3) et de déchargement en encaissant le poids croissant de la bobine (3) et l'effort de traction (T) appliqué par la bande, ledit moyen de support permanent comprenant :
- au moins une tige d'appui (5,7) s'étendant suivant une direction parallèle à l'axe central (10), au moins sur une longueur supérieure à la largeur d'une bobine (3), entre une extrémité (51) encastrée dans le châssis tournant (1) et une extrémité opposée (52);
- au moins un bras de support (41,81,83) ayant une première extrémité articulée autour d'un axe (42) sur l'extrémité opposée (52) de la tige d'appui (5,7) et une seconde extrémité (47) portant un organe d'appui amovible (4, 8),
- des moyens de commande de la rotation (53,54;61',62) dudit au moins un bras de support (41,81,83) autour de son axe (42) entre deux positions, respectivement, une première position d'engagement de l'organe d'appui amovible (4, 8) sur la seconde extrémité libre (24) de l'un des mandrins (21, 22), et une seconde position de dégagement dans laquelle le bras de support (41,81,83) est suffisamment écarté du mandrin (21, 22) pour permettre le déchargement d'une bobine enroulée (3) ayant un diamètre maximal du même ordre que la distance entre l'axe (20) du mandrin (21, 22) et l'axe central (10) du châssis (1),
- des moyens de solidarisation en rotation du bras de support (41,81,83) et de la tige d'appui (5,7) avec le châssis tournant (1) entre la première position (A) de démarrage pour laquelle l'organe d'appui amovible (4, 8) s'engage sur l'extrémité libre (24) du mandrin (21) en début d'enroulement et la deuxième position (B) de déchargement pour laquelle l'organe d'appui amovible (4, 8) est dégagé et le bras de support (41) est écarté.

2. Installation d'enroulement selon la revendication 1, **caractérisée par le fait que** le bras de support (41) est articulé sur au moins une tige d'appui (5) (7) autour d'un axe perpendiculaire à l'axe central (10) de façon à pouvoir pivoter entre la position d'engagement de l'organe d'appui (4) sur l'extrémité (24) du mandrin (21) et une position suffisamment écartée pour permettre le déchargement d'une bobine enroulée (3).

3. Installation d'enroulement selon la revendication 1, **caractérisée par le fait que** le bras de support (41,81,83,) est articulé sur au moins une tige d'appui (5) (7) autour d'un axe parallèle à l'axe central (10) de façon à pouvoir pivoter entre la position d'engagement de l'organe d'appui (4,8) sur l'extrémité (24) du mandrin (21) et une position écartée (C'), pour laquelle le bras de support (41,81,83) est décalé angulairement par rapport aux mandrins (21, 22) de façon à être suffisamment écarté desdits mandrins (21, 22) pour ne pas gêner le déchargement d'une bobine (3) complètement enroulée.

4. Installation d'enroulement selon l'une des revendications 2 et 3, **caractérisée par le fait que** le bras de support (41) est articulé sur une tige unique formant un arbre d'appui (5) centré sur l'axe central de rotation (10) du châssis tournant.

5. Installation d'enroulement selon la revendication 4, **caractérisée par le fait que** l'arbre d'appui central (5) est encastré dans le châssis tournant et s'étend en porte-à-faux jusqu'à son extrémité opposée (52) sur laquelle est articulé le bras de support (41), l'arbre central (5) formant une poutre suffisamment résistante pour transmettre au bâti fixe (12), par l'intermédiaire du châssis tournant (1), au moins une partie des efforts appliqués sur le mandrin d'enroulement (21).

6. Installation d'enroulement selon la revendication 4, **caractérisée par le fait que** l'arbre d'appui central (5) prend appui sur le bâti fixe (12), à son extrémité (52) opposée au châssis tournant (1), par l'intermédiaire d'un' organe de support (56).

7. Installation d'enroulement selon l'une des revendications 4, 5, 6, **caractérisée par le fait que** l'arbre d'appui central (5) du bras de support (41) est monté rotatif autour de l'axe (10) sur ledit châssis tournant (1) avec possibilité de glissement angulaire et est associé à des moyens (61) d'application sur l'arbre central (5) d'un couple de rotation autour de l'axe central (10) réglé de façon à compenser le poids de la bobine (3) en cours d'enroulement et le couple résultant de la traction exercée sur la bande (32), de telle sorte que la résultante de l'ensemble des efforts appliqués sur le bras de support (41) par le mandrin (21) en cours d'enroulement s'exerce suivant une direction passant sensiblement par l'axe central (10) du châssis tournant (1).

8. Installation d'enroulement selon la revendication 7, **caractérisée par le fait que** l'arbre d'appui central (5) est associé à un moteur-couple (61) de compensation des efforts appliqués sur ledit arbre central (5) et peut être solidarisé de façon amovible avec le châssis tournant (1) par un frein (60).

9. Installation d'enroulement selon l'une des revendications 2 et 3, **caractérisée par le fait que** le bras de support de l'organe d'appui (4) comprend deux branches (45, 45') prenant appui respectivement sur deux tiges (7, 7') encastrées dans le châssis tournant (1) et s'étendant en porte-à-faux à partir de celui-ci, chaque tige (7, 7') formant une poutre ayant, en section droite, une inertie suffisante pour résister aux efforts appliqués sur le mandrin par la bande (32) sous traction, lesdites tiges (7, 7') étant décalées symétriquement de part et d'autre du plan (P') passant par les axes des deux mandrins (21, 22), à une distance suffisante de celui-ci pour permettre l'enroulement d'une bobine (3) sur chaque mandrin (21, 22) jusqu'à un rayon maximal correspondant à la distance entre l'axe central (10) et l'axe (20) du mandrin (21, 22).

10. Installation d'enroulement selon la revendication 9, **caractérisée par le fait que** chaque tige d'appui (7, 7') est limitée du côté de l'axe central (10) du châssis tournant (1) par deux faces tournées respectivement vers les deux mandrins (21, 22) et tangentes, chacune, à un cercle centré sur l'axe (20) du mandrin correspondant et de rayon au plus égal à la distance entre l'axe (20) du mandrin (21) et l'axe central (10) de façon à permettre l'enroulement complet de la bobine (3) correspondante.

11. Installation d'enroulement selon l'une des revendications précédentes, **caractérisée par le fait que** l'organe d'appui amovible (4) comprend un contre-palier (40) centré sur l'axe (20) du mandrin interposé entre un tourillon ménagé à l'extrémité (24) du mandrin (21, 22) opposée au châssis tournant (1) et l'extrémité du bras de support (41) par rapport.

12. Installation d'enroulement selon la revendication 11, **caractérisée par le fait que** le bras de support (41) est articulé autour d'un axe (42, 46, 46') perpendiculaire à l'axe central (10) et que le contre-palier (40) est agencé de façon à s'engager sur l'extrémité (24) de l'arbre (2a, 2b) de chaque mandrin (21, 22) et à se dégager de celle-ci par rotation dudit bras de support (41) autour de son axe (42).

13. Installation d'enroulement selon la revendication 12, **caractérisée par le fait qu'**elle comprend un bras de support (41) unique associé à un même contre-palier (40) ayant deux faces opposées (43, 43') susceptibles de s'engager de façon amovible sur les extrémités, respectivement, de l'un ou l'autre des arbres (2a, 2b) des mandrins (21, 22).

14. Installation d'enroulement selon la revendication 13, **caractérisée par le fait que** l'arbre d'appui central (5) prend appui de façon amovible sur le bâti fixe (12) à son extrémité (52) opposée au châssis tournant (1) par l'intermédiaire d'un organe de support (56) déplaçable entre une position de soutien de l'extrémité de l'arbre d'appui central (5) et une position écartée permettant le déplacement du bras (41) de support de l'organe d'appui (4) de l'un à l'autre des mandrins (21, 22).

15. Installation d'enroulement selon la revendication 12, **caractérisée par le fait qu'**elle comprend deux bras de support (41a, 41b) articulés sur l'arbre d'appui central (5) et associés chacun à un mandrin (21, 22), chaque bras (41a, 41b) portant un organe d'appui (4a, 4b) susceptible de s'engager de façon amovible sur l'extrémité de l'arbre (2a, 2b) du mandrin (21, 22) correspondant et pouvant pivoter entre une position fermée de soutien de l'arbre (2a, 2b) du mandrin (21, 22) correspondant et une position ouverte, sensiblement dans l'alignement de l'arbre d'appui central (5).

16. Installation d'enroulement selon la revendication 15, **caractérisée par le fait que** l'arbre d'appui central (5) est prolongé au-delà des articulations (40a,40b,) des bras de support (41a, 41b) par une partie (5') prenant appui sur le bâti fixe (12) par l'intermédiaire d'un organe d'appui rotatif (55) reposant sur un support fixe suffisamment écarté des articulations (40a,40b) pour permettre la mise en place de chaque bras de support (41a, 41b) dans la position ouverte et l'enlèvement de la bobine (3) du mandrin (21, 22) correspondant.

17. Installation d'enroulement selon la revendication 11, **caractérisée par le fait que** le contre-palier (40) est porté par une pièce (47) montée coulissante, parallèlement à l'axe central (10), sur l'extrémité du bras de support (41), ce dernier étant muni de moyens (48) de commande du coulissement de ladite pièce (47) pour l'engagement ou le dégagement du contre-palier (40).

18. Installation d'enroulement selon la revendication 11, **caractérisée par le fait que** chaque mandrin (21, 22) comprend un tige de commande d'expansion (25) déplaçable axialement pour l'expansion ou le rétreint du mandrin, et le déplacement axial de la tige de commande (25) détermine, dans le sens de l'expansion, l'engagement de l'extrémité (27) de la tige (25) dans un logement correspondant (47') du bras de support (41) et, dans le sens de rétreint, le dégagement de ladite extrémité (27), cette dernière prenant appui avec possibilité de rotation dans ledit logement (47').

19. Installation d'enroulement selon la revendication 3, **caractérisée par le fait que** l'organe d'appui amovible (8) est constitué d'au moins deux mâchoires placées chacune à l'extrémité d'un bras.monté pivotant sur une tige d'appui (5, 7) autour d'un axe parallèle à l'axe central (10), entre une position ouverte pour laquelle les deux mâchoires (8a, 8b;8c,8d) sont suffisamment écartées du mandrin pour permettre l'enlèvement d'une bobine (3) complètement enroulée, et une position fermée pour laquelle les mâchoires (8a, 8b;8c,8d) sont resserrées sur l'extrémité (24) du mandrin à la manière d'une pince.

20. Installation d'enroulement selon la revendication 19, **caractérisée par le fait qu'**elle comprend deux organes d'appui (8, 8') constitués chacun d'une paire de mâchoires (8a, 8b) (8'a, 8'b); (8c, 8d), (8'c, 8'd) et de deux bras pivotants (81a, 81b) (83a, 83b) portant chacun deux mâchoires (8a, 8'a) (8b, 8'b); (8c,8'c)(8d,8'd) appartenant respectivement à chacun des deux organes d'appui (8, 8') de façon que l'un ou l'autre des deux mandrins (21, 22) soit supporté alternativement par pivotement des deux bras dans un sens ou dans l'autre, les deux mâchoires (8a, 8b); (8c,8d) d'une paire étant en position fermée sur l'un des mandrins (21) quand les deux mâchoires (8'a, 8'b); (8'c,8'd) de l'autre paire (8') sont écartées, en position ouverte, de part et d'autre de l'autre mandrin (22).

21. Installation d'enroulement selon la revendication 20, **caractérisée par le fait que** les deux bras de support (81a, 81b) sont articulés dans leur partie centrale sur un arbre central d'appui (5) autour d'un pivot (82) centré sur l'axe (10) du châssis (1) et portent à deux extrémités opposées, deux mâchoires (8a, 8'a) (8b, 8'b) de deux paires différentes, qui sont centrées respectivement sur des axes placés à l'intersection d'une surface cylindrique centrée sur l'axe (10) du pivot et passant par les axes des deux mandrins (21, 22), avec respectivement, deux plans (P1, P2) passant par l'axe (10) de pivotement et décalés angulairement, de façon à former deux pinces dont l'une est ouverte quand à l'autre est fermée.

22. Installation d'enroulement selon la revendication 20, **caractérisée par le fait que** les deux bras support (83a, 83b) sont articulés chacun autour d'un pivot (82a, 82b) respectivement sur deux tiges d'appui (7, 7') écartées symétriquement de l'axe central (10) dans un plan perpendiculaire au plan passant par les axes des deux mandrins (21, 22), et s'étendant l'un vers l'autre en passant entre les deux mandrins (21, 22), et que chaque bras de support (83a, 83b) porte deux mâchoires écartées (8c, 8'c) (8d, 8'd), appartenant à deux organes d'appuis différents et centrées, respectivement sur des axes placés à l'intersection d'une surface cylindrique centrée sur l'axe du pivot (82a, 82b) correspondant et passant par les axes des deux mandrins (21, 22), avec respectivement, deux plans passant par l'axe du pivot (82a, 82b) et faisant entre eux un angle aigu, les angles des deux bras (83a, 83b) étant égaux de telle sorte que, par rotation des deux bras (83a, 83b) l'un vers l'autre, les deux mâchoires (8c, 8d) d'un premier organe d'appui (8) se resserrent sur un premier mandrin (21) tandis que les mâchoires (8'c, 8'd) du second organe d'appui (8') sont ouvertes de part et d'autre du second mandrin (22), et inversement.

## Patentansprüche

1. Anlage für das Aufwickeln eines metallischen Bands zu einer Spule, umfassend ein sich drehendes Chassis (1), das drehbar um eine zentrale Achse (10) auf einem ortsfesten Gestell (12) angebracht ist, zwei expandierbare Wickelhülsen (21, 22), die drehbar auf dem sich drehenden Chassis (1) beiderseits der zentralen Achse (10) angebracht sind, von denen sich jede um eine exzentrische Achse (20, 20'), welche zu der zentralen Achse parallel ist und sich freitragend auf einer gleichen Seite des sich drehenden Chassis (1) erstreckt, und zwar ausgehend von einem ersten Ende zum Aufbau auf dem Chassis (1) bis zu einem zweiten, entgegengesetzten Ende (24), Mittel (23, 23') für die wahlweise Steuerung der Rotation von jeder der Wickelhülsen (21, 22) um ihre Achse für das Aufwickeln des metallischen Bands, Mittel (13) für das Steuern der Rotation des sich drehenden Chassis (1) um seine zentrale Achse (10), für das wahlweise Plazieren einer ersten Wickelhülse (21) in einer ersten Position (A) der Befestigung des Endes (31) eines metallischen Bands (32) und des Anfahrens des Aufwickelns mit Setzen des Bands unter Spannung, danach Übergang der genannten ersten Wickelhülse (21) von der ersten Position (A) in eine diametral entgegengesetzte zweite Position (B) der Entladung der gewickelten Spule (3), mit gleichzeitigem Zurückbringen der zweiten, entladenen Wickelhülse (22) aus der genannten zweiten Position (B) der Entladung in die ersten Position (A) des Anfahrens,**dadurch gekennzeichnet, dass** die Anlage, da die erste Wickelhülse (21) während der Rotation des sich drehenden Chassis von der ersten Position (A) des Anfahrens in die zweite Position (B) der Entladung unter Aufrechterhaltung einer Zugkraft (T) auf das Band in Rotation um ihre Achse (20) für das Aufwickeln des Bands angetrieben wird, ein Mittel (5, 7, 41) zur permanenten Halterung des freien Endes (24) der Wickelhülse (21) im Verlauf des Aufwickelns umfasst, das fähig ist, sich mit dem Chassis (1) um einen Drehwinkel von 180° zwischen der ersten Position (A) des Anfahrens und der zweiten Position (B) des vollständigen Aufwickelns der Spule (3) und der Entladung zu drehen, wobei es die steigende Belastung der Spule (3) und die durch das Band angewandte Zugkraft (T) aufnimmt, wobei das genannte Mittel der permanenten Halterung folgendes umfasst:
- wenigstens einen Abstützungsschaft (5, 7) der sich gemäß einer Richtung parallel zu der zentralen Achse (10) wenigstens über eine Länge erstreckt, die größer als die Breite einer Spule (3) ist, und zwar zwischen einem Ende (51), das in das sich drehende Chassis (1) eingebaut ist, und einem entgegengesetzten Ende (52),
- wenigstens einen Halte- bzw. Abstützungsarm (41, 81, 83), der ein erstes Ende hat, das um eine Achse (42) auf dem entgegengesetzten Ende (52) des Abstützungsschafts (5, 7) angelenkt ist, und ein zweites Ende (47), das ein lösbares Auflage- bzw. Abstützungsorgan (4, 8) trägt,
- Mittel (53, 54; 61', 62) für die Steuerung der Rotation des genannten wenigstens einen Halte- bzw. Abstützungsarms (41, 81, 83) um seine Achse (42) zwischen zwei Positionen, jeweils einer ersten Position des Eingriffs des lösbaren Anlage- bzw. Abstützungsorgans (4, 8) auf dem zweiten, freien Ende (24) von einer der Wickelhülsen (21, 22) und einer zweiten Position des Eingriffs, in welcher der Halte- bzw. Abstützungsarm (41, 81, 83) genügend von der Wickelhülse (21, 22) beabstandet ist, um die Entladung einer gewickelten Spule (3) zu gestatten, die einen maximalen Durchmesser von der gleichen Größenordnung wie die Entfernung zwischen der Achse (20) der Wickelhülse (21, 22) und der zentralen Achse (10) des Chassis (1) hat,
- Mittel für eine feste Verbindung des Halte- bzw. Abstützungsarms (41, 81, 83) und des Auflage- bzw. Abstützungsschafts (5, 7) mit dem sich drehenden Chassis bei der Rotation zwischen der ersten Position (A) des Anfahrens, wofür das Auflage- bzw. Abstützungsorgan (4, 8) am Beginn des Aufwickelns in Eingriff mit bzw. auf dem freien Ende (24) der Wickelhülse (21) tritt, und der zweiten Position (B) der Entladung, wofür das lösbare Auflage- bzw. Abstützungsorgan (4, 8) außer Eingriff gebracht und der Halte- bzw. Abstützungsarm (41) beabstandet wird.

2. Anlage für das Aufwickeln gemäß dem Anspruch 1, **dadurch gekennzeichnet, dass** der Halte- bzw. Abstützungsarm (41) auf wenigstens einem Auflage- bzw. Abstützungsschaft (5) (7), um eine Achse, die zur zentralen Achse (10) senkrecht ist, in der Weise angelenkt ist, dass er sich zwischen der Position des Eingriffs des Auflage- bzw. Abstützungsorgans (4) auf dem Ende (24) der Wickelhülse (21), und einer Position, die genügend beabstandet ist, um die Entladung einer gewickelten Spule (3) zu gestatten, verschwenken kann.

3. Anlage für das Aufwickeln gemäß dem Anspruch 1, **dadurch gekennzeichnet, dass** der Halte- bzw. Abstützungsarm (41, 81 83) auf wenigstens einem Auflage- bzw. Abstützungsschaft (5) (7), um eine Achse, die zur zentralen Achse (10) parallel ist, in der Weise angelenkt ist, dass er sich zwischen der Position des Eingriffs des Auflage- bzw. Abstützungsorgans (4, 8) auf dem Ende (24) der Wickelhülse (21), und einer beabstandeten Position (C'), für die der Halte- bzw. Abstützungsarm (41, 81, 83) winkelmäßig mit Bezug auf die Wickelhülsen (21, 22) in der Weise versetzt ist, dass er genügend von den genannten Wickelhülsen (21, 22) beabstandet ist, um nicht die Entladung einer vollständig gewickelten Spule (3) zu behindern, verschwenken kann.

4. Anlage für das Aufwickeln gemäß einem der Ansprüche 2 und 3, **dadurch gekennzeichnet, dass** der Halte- bzw. Abstützungsarm (41) auf einem einzigen Schaft angelenkt ist, der eine Auflage- bzw. Abstützungswelle (5) bildet, die auf der zentralen Rotationsachse (10) des sich drehenden Chassis zentriert ist.

5. Anlage für das Aufwickeln gemäß dem Anspruch 4, **dadurch gekennzeichnet, dass** die zentrale Auflage- bzw. Abstützungswelle (5) in dem sich drehenden Chassis eingebaut ist und sich freitragend bis zu ihrem entgegengesetzten Ende (52) erstreckt, auf dem der Halte- bzw. Abstützungsarm (41) angelenkt ist, wobei die zentrale Welle (5) einen Träger bildet, der genügend widerstandsfähig ist, um durch Vermittlung des sich drehenden Chassis (1) wenigstens einen Teil der Kräfte, die auf die Wickelhülse (21) angewandt werden, auf das ortsfeste Gestell (12) zu übertragen.

6. Anlage für das Aufwickeln gemäß dem Anspruch 4, **dadurch gekennzeichnet, dass** sich die zentrale Auflage- bzw. Abstützungswelle (5) auf dem ortsfesten Gestell (12) mit ihrem, dem sich drehenden Chassis (1) entgegengesetzten Ende (52) durch Vermittlung eines Halte- bzw. Abstützungsorgans (56) abstützt.

7. Anlage für das Aufwickeln gemäß einem der Ansprüche 4, 5, 6, **dadurch gekennzeichnet, dass** die zentrale Auflage- bzw. Abstützungswelle (5) des Halte- bzw. Abstützungsarms (41) drehbar um die Achse (10) auf dem sich drehenden Chassis (1) mit der Möglichkeit der winkelmäßigen Verschiebung montiert ist und mit Mitteln (61) für die Anwendung eines Drehmoments um die zentrale Achse (10) auf die zentrale Welle (5) verbunden ist, das in der Weise gesteuert wird, dass das Gewicht der Spule (3) im Verlauf des Aufwickelns und das resultierende Moment der auf das Band (32) ausgeübten Zugkraft in der Art und Weise kompensiert werden, dass sich die Resultierende der Gesamtheit der auf dem Halte- bzw. Abstützungsarm (41) durch die Wickelhülse (21) im Verlauf des Aufwickelns ausgeübten Kräfte gemäß einer Richtung ausbildet bzw. einstellt, die im Wesentlichen durch die zentrale Achse (10) des sich drehenden Chassis (1) hindurchgeht.

8. Anlage für das Aufwickeln gemäß dem Anspruch 7, **dadurch gekennzeichnet, dass** die zentrale Auflage- bzw. Abstützungswelle (5) mit einem Drehmomentmotor (61) für die Kompensation von Kräften, die auf die zentrale Welle (5) angewandt werden, verbunden ist und in lösbarer Weise mit dem sich drehenden Chassis (1) durch eine Bremse (60) fest verbunden werden kann.

9. Anlage für das Aufwickeln gemäß einem der Ansprüche 2 und 3, **dadurch gekennzeichnet, dass** der Halte- bzw. Abstützungsarm des Auflage- bzw. Abstützungsorgans (4) zwei Zweige (45, 45') umfasst, die sich jeweils auf zwei Schäften (7, 7') aufstützen, welche in dem sich drehenden Chassis (1) eingebaut sind und sich freitragend, ausgehend von demselben, erstrecken, wobei jeder Schaft (7, 7') einen Träger bildet, der im Querschnitt eine genügende Trägheit hat, um den Kräften zu widerstehen, die auf die Wickelhülse durch das Band (32) unter Zug angewandt werden, wobei die genannten Schafte (7,7') symmetrisch beiderseits der Ebene (P'), welche durch die Achsen der beiden Wickelhülsen (21, 22) hindurchgeht, um eine genügende Strecke von derselben versetzt sind, um das Aufwickeln einer Spule (3) auf jeder Wickelhülse (21, 22) bis zu einem maximalen Durchmesser zu gestatten, der der Entfernung zwischen der zentralen Achse (10) und der Achse (20) der Wickelhülse (21, 22) entspricht.

10. Anlage für das Aufwickeln gemäß dem Anspruch 9, **dadurch gekennzeichnet, dass** jeder Auflage- bzw. Abstützungsschaft (7, 7') von der Seite der zentralen Achse (10) des drehenden Chassis (1) her durch zwei Flächen begrenzt ist, die jeweils den beiden Wickelhülsen (21, 22) zugewandt und jeweils an einem Kreis tangential anliegen, der auf der Achse (20) der entsprechenden Wickelhülse zentriert ist und einen Radius von höchstens gleich der Entfernung zwischen der Achse (20) der Wickelhülse (21) und der zentralen Achse (10) hat, und zwar in der Weise, dass das vollständige Aufwickeln der entsprechenden Spule (3) ermöglicht wird.

11. Anlage für das Aufwickeln gemäß einem der vorhergehenden Ansprüche, **dadurch gekennzeichnet, dass** das lösbare Auflage- bzw. Abstützungsorgan (4) ein auf der Achse (20) der Wickelhülse zentriertes Gegenlager (40) umfasst, das zwischen einen Drehzapfen, der an dem Ende (24) der Wickelhülse (21, 22), welches dem sich drehenden Chassis (1) entgegengesetzt ist, angeordnet ist, und das Ende des betreffenden Halte- bzw. Abstützungsarms (41) zwischengefügt ist.

12. Anlage für das Aufwickeln gemäß dem Anspruch 11, **dadurch gekennzeichnet, dass** der Halte- bzw. Abstützungsarm (41) um eine Achse (42, 46, 46') angelenkt ist, die zu der zentralen Achse (10) senkrecht ist, und dass das Gegenlager (40) in der Weise angeordnet bzw. eingerichtet ist, dass es sich durch Drehung des Halte- bzw. Abstützungsarms (41) um seine Achse (42) mit dem Ende (24) der Welle (2a, 2b) von jeder Wickelhülse (21, 22) verbindet und von derselben löst.

13. Anlage für das Aufwickeln gemäß dem Anspruch 12, **dadurch gekennzeichnet, dass** sie einen einzigen Halte- bzw. Abstützungsarm (41) umfasst, der mit einem gleichen Gegenlager (40) verbunden ist, das zwei entgegengesetzte Seiten (43, 43') hat, die geeignet sind, sich in lösbarer Weise mit dem Ende von jeweils der einen oder der anderen Welle (2a, 2b) der Wickelhülsen (21, 22) zu verbinden.

14. Anlage für das Aufwickeln gemäß dem Anspruch 13, **dadurch gekennzeichnet, dass** sich die zentrale Auflage- bzw. Abstützungswelle (5) in lösbarer Weise auf dem ortsfesten Gestell (12) mit ihrem Ende (52), das dem sich drehenden Chassis (1) entgegengesetzt ist, durch Vermittlung eines Halte- bzw. Abstützungsorgans (56) abstützt, das zwischen einer Position der Unterstützung des Endes der zentralen Auflage- bzw. Abstützungswelle (5) und einer beabstandeten Position, welche die Verlagerung des Halte- bzw. Abstützungsarms (41) des Auflage- bzw. Abstützungsorgans (4) von der einen zu der anderen der Wickelhülsen (21, 22) gestattet, verlagerbar ist.

15. Anlage für das Aufwickeln gemäß dem Anspruch 12, **dadurch gekennzeichnet, dass** sie zwei Halte- bzw. Abstützungsarme (41a, 41b) umfasst, die auf der zentralen Auflage- bzw. Abstützungswelle (5) angelenkt sind und von denen jeder mit einer Wickelhülse (21, 22) verbunden ist, wobei jeder Arm (41a, 41b) ein Auflage- bzw. Abstützungsorgan (4a, 4b) trägt, das dazu geeignet ist, sich in lösbarer Weise mit dem Ende der Welle (2a, 2b) der entsprechenden Wickelhülse (21, 22) zu verbinden und sich zwischen einer geschlossenen Position der Unterstützung der Welle (2a, 2b) der entsprechenden Wickelhülse (21, 22) und einer geöffneten Position, die im Wesentlichen mit der zentralen Auflage- bzw. Abstützungswelle fluchtet, verschwenken kann.

16. Anlage für das Aufwickeln gemäß dem Anspruch 15, **dadurch gekennzeichnet, dass** die zentrale Auflage- bzw. Abstützungswelle (5) über Gelenke (40a, 40b) des Halte- bzw. Abstützungsarms (41a, 41b) um einen Teil (5') hinaus verlängert ist, der sich auf dem ortsfesten Gestell (12) durch Vermittlung eines drehbaren Auflage- bzw. Abstützungsorgans (55) abstützt, das auf einem ortsfesten Träger ruht, der genügend von den Gelenken (40a, 40b) beabstandet ist, um das Plazieren von jedem Halte- bzw. Abstützungsarm (41a, 41b) in der geöffneten Position und das Abnehmen der Spule (3) von der entsprechenden Wickelhülse (21, 22) zu gestatten.

17. Anlage für das Aufwickeln gemäß dem Anspruch 11, **dadurch gekennzeichnet, dass** das Gegenlager (40) durch ein Teil (47) getragen wird, das verschiebbar parallel zu der zentralen Achse (10) auf dem Ende des Halte- bzw. Abstützungsarms (41) angebracht ist, wobei der letztere mit Mitteln (48) zur Steuerung der Verschiebung des genannten Teils (47) für den Eingriff mit dem Gegegenlager (40) oder das Lösen von dem Gegenlager (40) versehen ist.

18. Anlage für das Aufwickeln gemäß dem Anspruch 11, **dadurch gekennzeichnet, dass** jede Wickelhülse (21, 22) einen Schaft (25) für die Steuerung der Expansion umfasst, welcher zur Expansion oder zur Querschnittsverminderung der Wickelhülse axial verlagerbar ist und die axiale Verlagerung des Steuerschafts (25) im Sinn der Expansion den Eingriff des Endes (27) des Schafts (25) mit bzw. in einer entsprechenden Aufnahme (47') des Halte- bzw. Abstützungsarms (41), und im Sinn der Querschnittsverminderung das Außereingrifftreten bzw. Lösen des genannten Endes (27) bestimmt, wobei sich dieses letztere mit der Möglichkeit der Drehung in der genannten Aufnahme (47') abstützt.

19. Anlage für das Aufwickeln gemäß dem Anspruch 3, **dadurch gekennzeichnet, dass** das lösbare Auflage- bzw. Abstützungsorgan (8) von wenigstens zwei Klemmbacken gebildet ist, von denen jede an dem Ende eines Arms plaziert ist, der verschwenkbar auf einem Auflage- bzw. Abstützungsschaft (5, 7) um eine Achse, die zur zentralen Achse (10) parallel ist, zwischen einer geöffneten Position, für die die beiden Klemmbacken (8a, 8b; 8c, 8d) genügend von der Wickelhülse beabstandet sind, um die Abnahme einer vollständig gewickelten Spule (3) zu ermöglichen, und einer geschlossenen Position, für die die Klemmbacken (8a, 8b; 8c, 8d) wieder auf dem Ende (24) der Wickelhülse in der Art einer Klemme geschlossen sind, montiert ist.

20. Anlage für das Aufwickeln gemäß dem Anspruch 19, **dadurch gekennzeichnet, dass** sie zwei Auflage- bzw. Abstützungsorgane (8, 8') umfasst, von denen jedes von einem Paar von Klemmbacken (8a, 8b), (8'a, 8'b); (8c, 8d), (8'c, 8'd) und von zwei verschwenkbaren Armen (81a, 81b); (83a, 83b), von denen jeder zwei Klemmbacken (8a, 8'a), (8b, 8'b), (8c, 8'c), (8d, 8'd) trägt, gebildet ist, die jeweils zu jedem der beiden Auflage- bzw. Abstützungsorgane (8, 8') in der Weise gehören, dass die eine oder die andere der beiden Wickelhülsen (21, 22) alternativ durch Verschwenken der beiden Arme in der einen Richtung oder der anderen gehalten wird, wobei die beiden Klemmbacken (8a, 8b); (8c, 8d) des einen Paars auf der einen der Wickelhülsen (21) in geschlossener Position sind, wenn die beiden Klemmbacken (8'a, 8'b); (8'c, 8'd) des anderen Paars (8') beiderseits der anderen Wickelhülse (22) beabstandet in offener Position sind.

21. Anlage für das Aufwickeln gemäß dem Anspruch 20, **dadurch gekennzeichnet, dass** die beiden Halte- bzw. Abstützungsarme (81a, 81b) in ihrem zentralen Teil auf einer zentralen Auflage- bzw. Abstützungswelle (5) um einen Drehzapfen bzw. - bolzen(82) angelenkt sind, der auf der Achse (10) des Chassis (1) zentriert ist, und an beiden entgegengesetzten Enden zwei Klemmbacken (8a, 8'a), (8b, 8'b) von zwei unterschiedlichen Paaren tragen, die jeweils auf Achsen zentriert sind, welche an der Schnittstelle einer zylindrischen Oberfläche, die auf der Achse (10) des Drehzapfens bzw. -bolzens plaziert ist und durch die Achsen der beiden Wickelhülsen (21, 22) hindurchgehen, mit jeweils zwei Ebenen (P1 P2), die durch die Achse (10) des Verschwenkens hindurchgehen und winkelmäßig in der Weise versetzt sind, dass zwei Klemmen gebildet werden, von denen eine geöffnet ist, wenn die andere geschlossen ist.

22. Anlage für das Aufwickeln gemäß dem Anspruch 20, **dadurch gekennzeichnet, dass** die beiden Halte- bzw. Abstützungsarme (83a, 83b) jeweils um einen Drehzapfen bzw. -bolzen (82a, 82b) jeweils auf zwei Auflage- bzw. Abstützungsschaften (7, 7') angelenkt sind, die symmetrisch zu der zentralen Achse (10) in einer Ebene beabstandet sind, die zu der Ebene senkrecht ist, welche durch die Achsen der beiden Wickelhülsen (21, 22) hindurchgeht, und sich aufeinander zu erstrecken, und dass jeder Halte- bzw. Abstützungsarm (83a, 83b) zwei beabstandete Klemmbacken (8c, 8'c), (8d, 8'd) trägt, die zu zwei unterschiedlichen Auflage- bzw. Abstützungsorganen gehören und jeweils auf Achsen zentriert sind, die an der Schnittstelle einer zylindrischen Oberfläche, welche auf die Achse des entsprechenden Drehzapfens bzw. -bolzens (82a, 82b) zentriert ist und durch die Achsen der beiden Wickelhülsen (21, 22) hindurchgeht, mit jeweils zwei Ebenen, die durch die Achse des Drehzapfens bzw. -bolzens (82a, 82b) hindurchgehen und zwischen sich einen spitzen Winkel einschließen, wobei die Winkel der beiden Arme (83a, 83b) in der Art und Weise gleich sind, dass sich durch Drehung der beiden Arme (83a, 83b) des einen auf den anderen zu, die beiden Klemmbacken (8c, 8d) eines ersten Auflage- bzw. Abstützungsorgans (8) wieder auf einer ersten Wickelhülse (21) schließen, während die Klemmbacken (8'c, 8'd) des zweiten Auflage- bzw. Abstützungsorgans (8') beiderseits der zweiten Wickelhülse (22) geöffnet werden bzw. sind, und umgekehrt.

## Claims

1. An installation for winding a metal web into a coil, comprising a revolving chassis (1) mounted to rotate around a central axis (10) on a fixed frame (12), two extendable mandrels (21, 22) mounted to rotate on the revolving chassis (1) on either side of the central axis (10), each around an eccentric axis (20, 20'), parallel to the central axis and extending each cantilever on the same side of the revolving chassis (1), from a first embedded end on the chassis (I) to a second opposite end (24), means (23, 23') for selective control of the rotation of each mandrel (21, 22) around its axis for winding the metal web, means (13) for controlling the rotation of the revolving chassis (1) around its central axis (10), for selective placement of a first mandrel (21) in a first position (A) in order to attach the end (31) of a metal web (32) and to start the winding process by stretching the web, then the passage of the first mandrel (21) from the first position (A) to a second position (B), diametrically opposite, for unloading the wound coil (3), with simultaneous return of the second unloaded mandrel (22) from said second unloading position (B) to said first starting position (A),
**characterised in that**, the first mandrel (21) being brought into rotation around its axis (20) for winding the web during the rotation of the revolving -chassis from the first starting position (A) to the second unloading position (B), while maintaining a traction load (T) on the web, the installation comprises a means (5, 7, 41) for supporting permanently the free end (24) of the mandrel (21) during the winding process, capable of rotating with the chassis (1) over a rotational angle of 180° between the first, starting position (A) and the second position (B) for complete winding of the coil (3) and unloading while absorbing the increasing weight of the coil (3) and the traction load (T) applied by the web, said permanent supporting means comprising
- at least one bearing rod (5, 7) extending along a direction parallel to the central axis (10), at least over a length greater than the width of a coil (3), between an end (51) embedded in the revolving chassis (1) and an opposite end (52);
- at least a supporting arm (41, 81, 83) having a first end hinged around an axis (42) on the opposite end (52) of the bearing rod (5, 7) and a second end (47) carrying a removable bearing member (4, 8),
- means for controlling the rotation (53, 54; 61', 62') of at least one supporting arm (41, 81, 83) around its axis (42) between two positions, respectively, a first engagement position of the removable bearing member (4, 8) on the second free end (24) of one of the mandrels (21, 22) and a second disengagement position wherein the supporting arm (41, 81, 83) is sufficiently spaced apart from the mandrel (21, 22) to enable unloading of a wound coil (3) having a maximum diameter of the same order as the distance between the axis (20) of the mandrel (21, 22) and the central axis (10) of the chassis (1),
- means for rotational interconnection of the supporting arm (41, 81, 83) and of the bearing rod (5, 7) with the revolving chassis (1) between the first, starting position (A) for which the removable bearing member (4, 8) engages on the free end (24) of the mandrel (21) at the beginning of the winding process and the second, unloading position (B) for which the removable bearing member (4, 8) is disengaged and the supporting arm (41) is moved away.

2. A winding installation according to claim 1, **characterised in that** the supporting arm (41) is hinged on at least one bearing rod (5, 7) around an axis perpendicular to the central axis (10) in order to be able to pivot between the engagement position of the bearing member (4,) on the end (24) of the mandrel (21) and a position which is spaced apart far enough to enable the unloading process of a wound coil (3).

3. A winding installation according to claim 1, **characterised in that** the supporting arm (41, 81, 83) is hinged on at least one bearing rod (5, 7) around an axis parallel to the central axis (10) in order to be able to pivot between the engagement position of the bearing member (4, 8) on the end (24) of the mandrel (21) and a spaced apart position (C'), for which the supporting arm (41, 81, 83) is offset at an angle relative to the mandrels (21, 22) in order to clear said mandrels (21, 22) far enough so as not to disturb the unloading process of a coil (3) when wound completely.

4. A winding installation according to any one of claims 2 and 3, **characterised in that** the supporting arm (41) is hinged on a single rod forming a bearing shaft (5) centred on the central rotational axis (10) of the revolving chassis.

5. A winding installation according to claim 4, **characterised in that** the central bearing shaft (5) is embedded into the revolving chassis and extends cantilever up to its opposite end (52) whereon the supporting shaft (41) is hinged, whereas the central shaft (5) forms sufficiently resistant a beam to transmit to the fixed frame (12), via the revolving chassis (1), at least a portion of the loads applied to the winding mandrel (21).

6. A winding installation according to claim 4, **characterised in that** the central bearing shaft (5) rests on the fixed frame (12), at its end (52) opposite to the revolving chassis (1), via a supporting member (56).

7. A winding installation according to any one of claims 4, 5, 6, **characterised in that** the central bearing shaft (5) of the supporting arm (41) is mounted to rotate around the axis (10) on said revolving chassis (1) with possible angular sliding and is associated with means (61) for applying to the central shaft (5) a rotational torque around the central axis (10) adjusted so as to compensate for the weight of the coil (3) during the winding process and the torque resulting from the traction exerted on the web (32), so that the resultant of all the loads applied to the supporting arm (41) by the mandrel (21) during the winding process is exerted along a direction running substantially through the central axis (10) of the revolving chassis (1).

8. A winding installation according to claim 7, **characterised in that** the central bearing shaft (5) is associated to a torque-motor (61) in order to compensate for the loads applied to said central shaft (5) and may be interconnected removably with the revolving chassis (1) by a brake (60).

9. A winding installation according to any one of claims 2 and 3, **characterised in that** the arm supporting the bearing member (4) comprises two branches (45, 45') resting respectively on two rods (7, 7') embedded into the revolving chassis (1) and extending cantilever from said chassis, whereas each rod (7, 7') forms a beam having, as a straight section, sufficient inertia to sustain the loads applied to the mandrel by the web (32) under traction, whereby said rods (7, 7') are offset symmetrically on either side of the plane (P') running through the axes of both mandrels (21, 22), at sufficient distance from said plane to enable a coil (3) to be wound on each mandrel (21, 22) up to a maximum radius corresponding to the distance between the central axis (10) and the axis (20) of the mandrel (21, 22).

10. A winding installation according to claim 9, **characterised in that** each bearing rod (7, 7') is limited on the central axis (10) side of the revolving chassis (1) by two faces turned respectively towards both mandrels (21, 22) and each tangent to a circle centred on the axis (20) of the corresponding mandrel and whereof the radius is equal, at the most, to the distance between the axis (20) of the mandrel (21) and the central axis (10) in order to enable the corresponding coil (3) to be wound completely.

11. A winding installation according to one of the previous claims, **characterised in that** the removable bearing member (4) comprises a counter-bearing (40) centred on the axis (20) of the mandrel interposed between a journal provided at the end (24) of the mandrel (21, 22) opposite to the revolving chassis (1) and the end of the supporting arm (41) in a bearing position.

12. A winding installation according to claim 11, **characterised in that** the supporting arm (41) is hinged around an axis (42, 46, 46') perpendicular to the central axis (10) and **in that** the counter-bearing (40) is provided in order to engage on the end (24) of the shaft (2a, 2b) of each mandrel (21, 22) and to disengage from said end by rotation of said supporting arm (41) around its axis (42).

13. A winding installation according to claim 12, **characterised in that** it comprises a single supporting arm (41) associated to the same counter-bearing (40) having two opposite faces (43, 43') capable of engaging removably on the ends, respectively, of either shaft (2a, 2b) of the mandrels (21, 22).

14. A winding installation according to claim 13, **characterised in that** the central bearing shaft (5) rests removably on the fixed frame (12) at its end (52) opposite the revolving chassis (1) via a supporting member (56) movable between a position for supporting the end of the central bearing shaft (5) and a spaced apart position enabling to move the supporting arm (41) of the bearing member (4) from one mandrel to the other (21, 22).

15. A winding installation according to claim 12, **characterised in that** it comprises two supporting arms (41a, 41b) hinged on the central bearing shaft (5) and associated each to a mandrel (21, 22), whereas each arm (41a, 41b) carries a bearing member (4a, 4b) capable to engage removably on the end of the shaft (2a, 2b) of the corresponding mandrel (21, 22) and capable to pivot between a closed position for supporting the shaft (2a, 2b) of the corresponding mandrel (21, 22) and an open position, substantially in the extension of the central bearing shaft (5).

16. A winding installation according to claim 15, **characterised in that** the central bearing shaft (5) is extended beyond the hinges (40a, 40b) of the supporting arms (41a, 41b) by a section (5') bearing upon the fixed frame (12) via a revolving bearing member (55) resting on a fixed support, spaced apart sufficiently from the hinges (40a, 40b) to enable to place each supporting arm (41a, 41b) in open position and to remove the coil (3) from the corresponding mandrel (21, 22).

17. A winding installation according to claim 11, **characterised in that** the counter-bearing (40) is carried by a piece (47) mounted slidingly, parallel to the central axis (10), on the end of the supporting arm (41), the latter being provided with means (48) for controlling the sliding movement of said piece (47) for engaging or disengaging the counter-bearing (40).

18. A winding installation according to claim 11, **characterised in that** each mandrel (21, 22) comprises an expansion control rod (25) movable axially for expanding or retracting the mandrel and **in that** the axial displacement of the control rod (25) determines, in the expansion direction, the engagement of the end (27) of the rod (25) in a corresponding housing (47') of the supporting arm (41) and, in the retraction position, the disengagement of said end (27), the latter resting while being able to rotate inside said recess (47').

19. A winding installation according to claim 3, **characterised in that** the removable bearing member (8) is made of at least two jaws each placed at the end of an arm mounted to pivot on a bearing rod (5, 7) around an axis parallel to the central axis (10), between an open position for which both jaws (8a, 8b; 8c, 8d) are spaced apart sufficiently from the mandrel to enable removal of a coil (3) when wound completely, and a closed position, for which the jaws (8a, 8b; 8c, 8d) are tight on the end (24) of the mandrel, like a claw.

20. A winding installation according to claim 19, **characterised in that** it comprises two bearing members (8, 8') each made of a pair of jaws (8a, 8b) (8'a, 8'b); (8c, 8d), (8'c, 8'd) and of two pivoting arms (81a, 81b); (83a, 83b) each carrying two jaws (8a, 8'a) (8b, 8'b); (8c, 8'c) (8d, 8'd); belonging respectively to each of both bearing members (8, 8') so that either of both mandrels (21, 22) is supported altemately by pivoting both arms in one direction or the other, whereas both jaws (8a, 8b); (8c, 8d) of a pair are in closed position on one of the mandrels (21) when both jaws (8'a, 8'b); (8'c, 8'd) of the other pair (8') are spaced apart, in open position, on either side of the other mandrel (22).

21. A winding installation according to claim 20, **characterised in that** both supporting arms (81a, 81b) are hinged in their central portion on a central bearing shaft (5) around a pivot (82) centred on the axis (10) of the chassis (1) and carry at two opposite ends, two jaws (8a, 8'a) (8b, 8'b) of two different pairs, which are centred respectively on axes placed at the intersection of a cylindrical surface centred on the axis (10) of the pivot and running through the axes of both mandrels (21, 22), with respectively two planes (P1, P2) running through the pivoting axis (10) and offset at an angle, in order to form two claws whereof the first one is open when the other is closed.

22. A winding installation according to claim 20, **characterised in that** both supporting arms (83a. 83b) are each hinged around a pivot (82a, 82b) respectively on two bearing rods (7, 7') spaced symmetrically from the central axis (10) in a plane perpendicular to the plane running through the axes of both mandrels (21, 22), and extending towards one another while running between both mandrels (21, 22), and **in that** each supporting arm (83a, 83b) carries two spaced apart jaws (8c, 8'c) (8d, 8'd), belonging to two different bearing members, centred respectively on axes placed at the intersection of a cylindrical surface centred on the corresponding pivoting axis (82a, 82b) and running through the axes of both mandrels (21, 22), with respectively two planes running through the axis of the pivot (82a, 82b) and delineating between them an acute angle, whereas the angles of both arms (83a, 83b) are equal so that, by rotation of both arms (83a, 83b) towards one another, both jaws (8c, 8d) of a first bearing member (8) are tightened on a first mandrel (21) while the jaws (8'c, 8'd) of the second bearing member (8') are open on either side of the second mandrel (22), and reciprocally.
